# EUROPÄISCHE PATENTSCHRIFT

(11) **EP 0 716 816 B1**
(45) Veröffentlichungstag und Bekanntmachung des Hinweises auf die Patenterteilung: **07.11.2001**
(21) Anmeldenummer: 95119328.3
(22) Anmeldetag: 07.12.1995
(51) Int. Cl.: A24D 1/00

(54) **Segment-Filtercigarette**
Segmented filter cigarette
Cigarette à filtre segmentée

(30) Priorität: 12.12.1994 DE 4444157
(43) Veröffentlichungstag der Anmeldung: 19.06.1996
(73) Patentinhaber: British-American Tobacco (Germany) GmbH, D-20354 Hamburg (DE)
(72) Erfinder: Schneider, Werner, Dr., D-25451 Quickborn (DE)
(74) Vertreter: Marx, Lothar, Dr.

(56) Entgegenhaltungen:
- EP-A- 0 174 550
- EP-A- 0 321 740
- EP-A- 0 365 882
- US-A- 4 759 380

## Beschreibung

Die Erfindung betrifft eine Segment-Filtercigarette gemäß dem Oberbegriff des Patentanspruchs 1.

Ein allgemein auftretendes Problem konventioneller Cigaretten betrifft die Tatsache, daß sie beim standardmäßigen Abrauchen eine Zunahme der Kondensatmenge pro Zug mit zunehmender Abrauchlänge bzw. Zugzahl zeigen. Da leichte und ultraleichte Cigaretten entsprechend dem Werteaufdruck auf der Schachtel nur niedrige Kondensatmengen pro Gesamt-Cigarette haben dürfen, führt diese Änderung der Kondensatmenge dazu, daß diese Cigaretten beim Anrauchen und bei den ersten Zügen eine ungenügende Geschmacksfülle aufweisen und erst nach einigen Zügen den erwarteten Geschmack erreichen.

Um dieses Problem zu lösen, ist eine segmentierte Cigarette vorgeschlagen worden, wie sie aus der EP 0 174 550 B1 bekannt ist. Der dort beschriebene Rauchartikel weist einen Tabakstrang mit zwei axialen Segmenten auf, wobei das Segment, welches nicht angezündet wird, eine mittlere Dichte hat, die mindestens 20 % größer ist als die mittlere Dichte des anzuzündenden Segmentes. Weiterhin hat das anzuzündende Segment einen Nikotingehalt, welcher höher ist als derjenige des nicht-anzuzündenden Segments, um auf diese Weise schon mit den ersten Zügen einen kräftigen Geschmackseindruck zu liefern.

Nachteiligerweise tritt beim Abrauchen einer solchen Cigarette aufgrund dieser Unterschiede beim Übergang zwischen den Segmenten ein abrupter Geschmacksunterschied auf. Dies hat seinen Grund darin, daß hier stark unterschiedliche Tabake verwendet werden müssen, wie in der oben genannten europäischen Patentschrift ausdrücklich erwähnt wird.

Es ist deshalb die Aufgabe der vorliegenden Erfindung, eine Segment-Filtercigarette zur Verfügung zu stellen, welche die oben beschriebenen Nachteile des Standes der Technik überwindet. Insbesondere soll eine Segment-Filtercigarette vorgeschlagen werden, die keinen abrupten Geschmacksunterschied beim Segmentübergang aufweist und gleiche oder ähnliche Tabake in den Segmenten verwenden kann. Dabei kann die Anhebung der Kräftigkeit der ersten Züge nicht nur durch die Tabakstrangkonstruktion, sondern zusätzlich durch die Kombination mit einem speziellen Filter verstärkt werden.

Diese Aufgabe wird durch eine Segment-Filtercigarette gelöst, wie sie durch den kennzeichnenden Teil des Patentanspruchs 1 beschrieben wird.

Eine solche koaxiale Struktur erlaubt eine unterschiedliche Ausgestaltung der inneren und äußeren Abschnitte der Segmente bezüglich der erwünschten Geschmackswirkung. Hierbei kann durch die Auslegung der Zugwiderstände in den inneren und äußeren Abschnitten die Geschmackswirkung dahingehend vorteilhaft beeinflußt werden, daß kein durch verschiedene Tabake hervorgerufener abrupter Geschmacksunterschied beim Segmentübergang entsteht, obwohl die Innenkerne der Segmente sowie die Mäntel der Segmente gleiches oder ähnliches Kondensatpotential haben, was bedeutet, daß für die aufeinanderfolgenden Segmente gleiche oder sehr ähnliche Tabake verwendet werden können. Außerdem wird erreicht, daß die nach der Erfindung geschaffene Cigarette schon während der ersten Züge beim Anrauchen sehr gute Geschmackscharakteristika aufweist, die über den gesamten Verlauf des Abrauchens im wesentlichen beibehalten werden. Dadurch wird die gesamte, während des Rauchens entstehende Kondensatmenge gleichmäßiger auf die einzelnen Züge verteilt.

Beim Abrauchen des zuerst verbrennenden Segmentes folgt eine sukzessive Anpassung an die Strömungsverhältnisse im darauf folgenden Segment, wobei dieses Segment durch geeignete Spezifikation zur Anhebung der Kräftigkeit der ersten Züge beiträgt. Solange nämlich das zuerst verbrennende Segment abgeraucht wird, wird vorzugsweise der Rauch aus seinem Bereich mit hohem Kondensatpotential angesogen, wobei sich zwangsläufig das Zugwiderstandsverhältnis solange ändert, bis das darauf folgende Segment erreicht wird. In diesem Segment bleibt das Zugwiderstandsverhältnis relativ konstant, wobei zu einem wesentlich größeren Anteil als im zuerst verbrennenden Segment der Rauch aus dem Bereich mit dem niedrigeren Kondensatpotential angesogen wird.

Die Länge des gesamten Tabakstrangs einer erfindungsgemäßen Cigarette kann 40 bis 100 mm sein und wird vorzugsweise 45 bis 70 mm betragen. Dabei können die Innenkerne des Tabakstrangs einen Durchmesser von 3 bis 6 mm und bevorzugt 4,5 bis 5,5 mm aufweisen. Was die Länge des zuerst verbrennenden Segmentes betrifft, so wird diese bei bevorzugten Ausführungsformen dem 0,1- bis 0,8-fachem und vorzugsweise dem 0,3- bis 0,4-fachen der Gesamtlänge des Tabakstrangs entsprechen.

Vorzugsweise besitzen sowohl die Innenkerne als auch die Mäntel der verschiedenen Segmente eine zusätzliche gemeinsame Umhüllung, die aus Papier oder Tabakfolie hergestellt ist. Durch diese Maßnahme kann eine ökonomische Herstellung für die längsaxiale Strangbildung gewährleistet werden. In bestimmten Fällen kann diese gemeinsame Umhüllung auch als einzige Umhüllung dienen.

Bevorzugt ist die erfindungsgemäße Segment-Filtercigarette dadurch gekennzeichnet, daß sie einen koaxialen, aus einem Filterkern, einer Umhüllung für den Filterkern, einem Filtermantel und einer Umhüllung für den Filtermantel bestehenden Filter aufweist, wobei Filterkern und Filtermantel aus bekannten Filtermaterialien, insbesondere aus Fasern oder Vlies aufgebaut sind. Der Durchmesser des Filterkerns kann hierbei 2,5 bis 6,5 mm und bevorzugt 3,5 bis 5,5 mm groß sein.

Vorteilhafterweise besteht die Umhüllung des Filterkerns aus Papier oder Tabakfolie, möglich ist auch Folienmaterial aus Zelluloseacetat oder Polyolefinen, wie insbesondere Polyäthylen oder Polypropylen, und weist eine niedrige Luftdurchlässigkeit auf oder ist bevorzugt luftundurchlässig. Hierbei kann der Filter weitere, mundseitig anschließende Filtersegmente aufweisen. Die koaxialen Filterelemente sind bei einer bevorzugten Ausgestaltung der erfindungsgemäßen Segment-Filtercigarette so ausgebildet, daß eines der beiden koaxialen Filterteile, nämlich Filterkern oder -mantel, eine hohe Filterwirksamkeit aufweist, während das jeweils andere eine niedrige Filterwirksamkeit aufweist.

Die obige Ausgestaltung hängt von der jeweiligen Ausbildung des Tabakstrangs ab, für die es im wesentlichen zwei Möglichkeiten gibt.

Die erste Ausführungsform der Segment-Filtercigarette gemäß der vorliegenden Erfindung ist dadurch gekennzeichnet, daß das Verhältnis des Zugwiderstandes des Mantels des zuerst verbrennenden Segmentes zum Zugwiderstand des Innenkerns des zuerst verbrennenden Segmentes kleiner ist als das Verhältnis des Zugwiderstandes des Mantels des filterseitigen Segments zum Zugwiderstand des Innenkerns des filterseitigen Segments, wobei die Tabake beider Mäntel ein hohes Kondensatpotential aufweisen.

Durch diese Ausgestaltung wird sichergestellt, daß beim Anzünden der Cigarette und bei den ersten Zügen vorzugsweise der Rauch aus dem Mantel des zuerst verbrennenden Segments angesogen wird. Hierdurch wird eine hohe Geschmackswirkung bei diesen ersten Zügen zur Verfügung gestellt. Beim Abrauchen des mund-bzw. filterseitigen Segmentes wird vorzugsweise der Rauch aus dessen Innenkern, also dem Bereich mit niedrigem Kondensatpotential, angesogen, so daß die Geschmackswirkung von den beiden Segmenten im wesentlichen bei der gleichen Stärke verbleibt.

Die oben beschriebene erste Ausgestaltungsmöglichkeit der erfindungsgemäßen Segment-Filtercigarette wird im weiteren als Version A bezeichnet werden. Bei einer bevorzugten Ausführungsform der Cigarette nach der Version A beträgt der Zugwiderstand des Mantels des zuerst verbrennenden Segments, bezogen auf 63 mm Tabakstranglänge 20 bis 40 mm WS, vorzugsweise 25 bis 35 mm WS, während der Zugwiderstand des Innenkerns 300 bis 600 mm WS und vorzugsweise etwa 450 bis 550 mm WS beträgt. Die Version A kann weiterhin dadurch gekennzeichnet sein, daß der Zugwiderstand des Mantels des filterseitigen Segments, bezogen auf 63 mm Tabakstranglänge, 100 bis 300 mm WS, vorzugsweise etwa 130 bis 170 mm WS beträgt, während der Zugwiderstand des Innenkerns dieses Segments 50 bis 150 mm WS und vorzugsweise etwa 75 bis 125 mm WS beträgt.

Ein dieser Version A zugeordneter koaxialer Filter weist vorteilhafterweise eine Filterwirksamkeit des Filterkerns von 10 bis 60 %, vorzugsweise 10 bis 30 % auf, während die Filterwirksamkeit des Filtermantels 70 bis 100 %, vorzugsweise 90 bis 100 % beträgt und der Filter einen Ventilationsgrad von 0 bis 80 % hat.

Bei einer Segment-Filtercigarette gemäß der vorliegenden Erfindung ist es möglich, die Zugwiderstände der Filterelemente in Abhängigkeit von der verwendeten Filterventilation so einzustellen, daß das Verhältnis der in die Peripherie des koaxialen Filters einströmenden Rauchmenge zur in den Kernbereich des koaxialen Filters einströmenden Rauchmenge im wesentlichen gleich dem Verhältnis der aus dem Tabakmantel herausströmenden Rauchmenge zur aus dem Tabakkern herausströmenden Rauchmenge, ist, und zwar jeweils nach dem Abrauchen des zuerst verbrennenden Tabakstrangsegments.

Somit kann bei geeigneter Spezifikation und in spezieller Abstimmung zum Tabakstrang der koaxiale Filter einen weiteren deutlichen Betrag zu Anhebung der Kräftigkeit der ersten Züge bringen. Dies geschieht dadurch, daß in Abhängigkeit von der Differenz zwischen den Strömungsverhältnissen im Strang, welche wiederum von den sich ändernden dortigen Zugwiderstandsverhältnissen abhängen, und den Strömungsverhältnissen im Filter ein sich ändernder Anteil des Rauches in den hochwirksame Filtermantel geführt wird.

Im folgenden wird eine zweite Möglichkeit, die erfindungsgemäße Segment-Filtercigarette bezüglich des Tabakstrangs und des Filters auszubilden, beschrieben werden. Diese Version wird als Version B bezeichnet.

Die Segment-Filtercigarette gemäß der Version B der vorliegenden Erfindung ist dadurch gekennzeichnet, daß das Verhältnis des Zugwiderstandes des Mantels des zuerst verbrennenden Segmentes zum Zugwiderstand des Innenkerns des zuerst verbrennenden Segments größer ist als das Verhältnis des Zugwiderstandes des Mantels des filterseitigen Segments zum Zugwiderstand des Innenkerns des filterseitigen Segments, wobei die Tabake der Innenkerne ein hohes und die Tabake des Mantels ein niedriges Kondensatpotential aufweisen.

Bei dieser Version B wird durch die Einstellung der Zugwiderstände zunächst vorzugsweise der Rauch aus dem Innenkern des zuerst verbrennenden Segmentes angesogen, wobei ein starker Geschmackseindruck beim Anrauchen und bei den ersten Zügen entsteht. Beim Abrauchen des zuerst verbrennenden Segmentes erfolgt eine sukzessive Anpassung an die Strömungsverhältnisse im filterseitigen Segment, in dem - wiederum durch die Einstellung der Zugwiderstände - vorzugsweise der Rauch aus dem Mantel mit dem geringeren Kondensatpotential angesogen wird. Hierdurch entsteht ebenfalls eine Cigarette, deren Geschmackseindruck bei den ersten Zügen genügend stark ist und die keine abrupte Geschmacksänderung beim Segmentübergang aufweist, d.h. auch hierbei wird die zur Verfügung stehende Kondensatmenge gleichmäßig auf jeden Zug verteilt.

Bei einer bevorzugten Ausführungsform der Segment-Filtercigarette nach der Version B beträgt der Zugwiderstand des Mantels des zuerst verbrennenden Segments, bezogen auf 63 mm Tabakstranglänge, 100 bis 300 mm WS und vorzugsweise etwa 125 bis 175 mm WS, während der Zugwiderstand des Innenkerns 50 bis 100 mm WS und vorzugsweise etwa 60 bis 80 mm WS beträgt.

Hierbei ist die Version B der erfindungsgemäßen Segment-Filtercigarette dadurch gekennzeichnet sein, daß der Zugwiderstand des Mantels des filterseitigen Segments, bezogen auf 63 mm Tabakstranglänge, 25 bis 100 mm WS und vorzugsweise 30 mm WS beträgt, während der Zugwiderstand des Innenkerns dieses Segments 125 bis 300 mm WS und vorzugsweise 150 mm WS beträgt.

Der dieser Version B zugeordnete koaxiale Filter ist so ausgestaltet, daß die Filterwirksamkeit des Filterkerns 70 bis 100%, vorzugsweise 90 bis 100 % beträgt, während die Filterwirksamkeit des Filtermantels 10 bis 60 %, vorzugsweise 10 bis 30 % beträgt und der Filter einen Ventilationsgrad von 0 bis 80 % hat.

Beide oben beschriebenen Versionen der erfindungsgemäßen Segment-Filtercigarette weisen auch bei Leicht- und Ultraleichtcigaretten den Vorteil auf, daß schon beim Anrauchen und bei den ersten Zügen ein relativ starker, sich beim Abrauchen nur im geringen Maß verändernder Geschmackseindruck entsteht.

Die Erfindung wird nunmehr anhand der einzigen beiliegenden Figur näher erläutert werden, die einen Schnitt durch eine erfindungsgemäße Segment-Cigarette zeigt.

Die hier dargestellte Ausführungsform der erfindungsgemäßen Segment-Filtercigarette weist ein anzuzündendes und zuerst verbrennendes koaxiales Segment 1 und ein mund- bzw. filterseitiges koaxiales Segment 2 auf, die zusammen den Tabakstrang bilden. Am filterseitigen Segment 2 ist ein koaxialer Filter 3 an den Tabakstrang angesetzt, nach Stand der Technik im allgemeinen durch ein in der Figur nicht dargestelltes Belagpapier.

Das zuerst verbrennende Segment 1 weist die folgenden Bestandteile auf: Einen Innenkern 1i aus einem Tabakmaterial, eine Umhüllung 11 für den Innenkern 1i, einen den Innenkern umgebenden Mantel 1a und eine Umhüllung 12 für den Mantel 1a. Das an das erste Segment 1 anschließende zweite Segment 2 hat die folgenden Bestandteile: Einen Innenkern 2i aus Tabakmaterial, eine Umhüllung 21 für den Innenkern 2i, einen Mantel 2a, der den Innenkern 2i und dessen Umhüllung 21 umgibt, und eine Umhüllung 22 für den Mantel.

Die Umhüllungen 11 und 21 für die Innenkerne 1i und 2i sind hierbei aus Papier oder Tabak-Folie hergestellt und weisen eine niedrige Luftdurchlässigkeit auf. Sie können ebenfalls völlig luftundurchlässig sein.

Auch die äußeren Umhüllungen 12, 22 der Mäntel 1a und 2a sind aus Cigarettenpapier oder Tabakfolie ausgebildet und bevorzugt hoch luftdurchlässig.

Um die längsaxiale Strangbildung zu vereinfachen und dadurch die Herstellung wirtschaftlicher zu gestalten, können sowohl die Innenkerne 1i, 2i als auch die Tabakmäntel 1a, 2a der beiden Segmente 1, 2 zusätzlich eine gemeinsame äußere Umhüllung haben; in der Figur ist diese gemeinsame äußere Umhüllung für die beiden Innenkerne 1i, 2i durch das Bezugszeichen 25 und die gemeinsame äußere Umhüllung für die beiden Mäntel 1a, 2a durch das Bezugszeichen 35 angedeutet.

Die Tabake der beiden Innenkerne 1i, 2i haben das gleiche oder ein sehr ähnliches Kondensatpotential; auch die Tabake der beiden Mäntel 1a, 2a haben das gleiche oder ein sehr ähnliches Kondensatpotential, wobei jedoch die Kondensatpotentiale von den Innenkernen 1i, 2i und Mänteln 1a, 2a sehr unterschiedlich sind, d.h., das eine Kondensatpotential ist sehr niedrig und das andere relativ hoch.

An das Segment 2 schließt sich ein koaxialer Filter 3 mit einem Filterkern 3i, einer Umhüllung 31 für den Filterkern 3i, einem Filtermantel 3a und einer Umhüllung 32 für den Filtermantel 3a an. Die Verbindung zwischen Tabakstrang und Filter 3 erfolgt mit den üblichen Mitteln, z. B. einem Belagpapier.

Die Umhüllung 31 besteht aus Papier oder eine Folie, z.B. aus Zelluloseacetat oder Polyolefinen, wie z.B. Polyäthylen oder Polypropylen, und hat eine geringe Luftdurchlässigkeit. Bevorzugt ist sie luftundurchlässig.

Sowohl Filterkern 3i als auch Filtermantel 3a bestehen aus den üblichen Filtermaterialien in Form von Fasern oder Vliesen, wobei einer der beiden Filterteile, also Filterkern 3a oder Filtermantel 3a, hochwirksam ist, während der jeweils andere relativ gering wirksam ist.

Der Durchmesser des Filterkerns 3i entspricht der des Tabakstrangkerns.

Die Umhüllung 32 für den Filtermantel 3a kann entweder inhärent luftdurchlässig sein oder aber aus einem luftundurchlässigen Material hergestellt sein, das in der üblichen Weise, beispielsweise durch Laserstrahlen, mit Perforationen versehen und dadurch gezielt luftdurchlässig gemacht wird, um die gewünschte Filterventilation zu liefern.

Das Grundprinzip dieser Segment-Cigarette liegt darin, daß durch geeignete Anpassung der Kondensatpotentiale der beiden Segmente 1, 2 die Kräftigkeit der ersten Züge angehoben wird. Dabei wird, solange das erste Segment 1 abgeraucht wird, im wesentlichen der Rauch aus seinem Bereich mit hohem Kondensat-potential angesogen, wodurch sich das entsprechend abgestimmte Zugwiderstandsverhältnis zwischen den Zugwiderständen des Innenkerns und des Mantels solange ändert, bis der entsprechende Wert des Segmentes 2 erreicht ist. Von diesem Zeitpunkt an bleibt das Zugwiderstandsverhältnis der Segment-Cigarette nahezu konstant. Im Segment 2 wird der Rauch zu einem wesentlichen Anteil aus dem Bereich mit dem niedrigen Kondensatpotential angesogen.

Bei geeigneter Spezifikation und in spezieller Abstimmung zu den beiden Segmenten 1, 2 des Tabakstrangs kann der koaxiale Filter 3 einen weiteren deutlichen Beitrag zur Anhebung der Kräftigkeit der ersten Züge leisten. Dies geschieht dadurch, daß in Abhängigkeit von der Differenz zwischen den Strömungsverhältnissen im Strang, die wiederum von den sich ändernden dortigen Zugwiderstandsverhältnissen abhängen, und den Strömungsverhältnissen im Filter ein ständig wachsender Anteil des Rauches in den jeweiligen hochwirksamen Filterbereich eingeführt wird, bis das Segment 1 abgeraucht ist.

Im folgenden werden die zwei prinzipiellen Versionen A und B der erfindungsgemäßen Segment-Cigarette erläutert; bei beiden Versionen beträgt die Stranglänge Ls, also die Länge des gesamten, aus den beiden Segmenten 1 und 2 bestehenden Tabakstrangs, etwa 60 mm; der Durchmesser des Innenkerns 1i, 2i der beiden Segmente beträgt etwa 5 mm.

Der Gesamtdurchmesser des Tabakstrangs und des Filters 3 hat den üblichen Wert von etwa 7,9 mm.

Die beiden Versionen A und B unterscheiden sich im wesentlichen durch die räumliche Anordnung des Tabaks mit hohem Kondensatpotential: Bei der Version A haben die Tabake der beiden Mäntel 1a, 2a ein sehr hohes Kondensatpotential, wobei sowohl gleiche als auch unterschiedliche Tabakmaterialien verwendet werden können, während entsprechend der oben erläuterten allgemeinen Regel die Tabakmaterialien der beiden Innenkerne 1i, 2i ein sehr niedriges Kondensatpotential haben. Werden gleiche Tabakmaterialien verwendet, so können die unterschiedlichen Kondensatpotentiale durch jeweils unterschiedliche Tabak-Dichten erzielt werden. Bevorzugt werden jedoch unterschiedliche Tabake eingesetzt.

Bei der Version B haben die Tabakmaterialien der beiden Innenkerne 1i, 2i, die entweder gleich oder unterschiedlich sein können, ein sehr hohes Kondensatpotential, während die Tabakmaterialien der beiden Mäntel 1a, 2a, die ebenfalls gleich oder unterschiedlich sein können, ein niedriges Kondensatpotential haben. Auch hier gilt das oben Gesagte bezüglich der Verwendung gleicher oder unterschiedlicher Tabake.

Gleichzeitig haben die beiden Tabakstrang-Segmente 1, 2 ein deutlich unterschiedliches Verhältnis q ihrer jeweiligen Zugwiderstände Za/Zi, wobei Za den Zugwiderstand des Tabakmantels 1a, 2a und Zi den Zugwiderstand des Innenkerns 1i, 2i bedeuten.

Das Zugwiderstandsverhältnis q für die beiden Bereich 1i, 1a des ersten Segmentes 1 wird mit q1 und das der beiden Bereiche des zweiten Segmentes 2 mit q2 bezeichnet.

Im weiteren werden nun anhand der Figur die beiden Versionen A und B einer erfindungsgemäßen Segment-Filtercigarette detailliert erläutert.

### Version A

Bei der Version A haben die Tabake der beiden Innenkerne 1i und 2i das gleiche oder ein sehr ähnliches Kondensatpotential, das allerdings sehr viel niedriger ist als das Kondensatpotential der beiden Mäntel 1a und 2a. Für die Einstellung der Abrauch-und Geschmacksbedingungen wird im weiteren auf das Verhältnis des Zugwiderstandes Za eines Mantels zum Zugwiderstand Zi eines Innenkerns abgestellt. Für die Version A mit einem Tabak mit hohem Kondensationspotential im Tabakmantel gilt, daß das Verhältnis der Zugwiderstände q1 im Segment 1 kleiner sein muß als das Verhältnis q2 der Zugwiderstände Za/Zi im Segment 2.

Die Wahl der Länge L1 des ersten Segmentes 1 bestimmt die Anzahl der "verstärkten" Züge, d.h. die Größe des erzielten Effektes. Bei diesem Beispiel hat die Länge L1, bezogen auf die Gesamtlänge Ls des Tabakstrangs mit den beiden Segmenten 1, 2, einen Wert von 0,35 Ls.

Der Zugwiderstand Za des Mantels 1a des ersten Segmentes 1 beträgt, bezogen auf eine Gesamtlänge des Tabakstrangs von 63 mm, etwa 30 mm WS.

Der Zugwiderstand Zi des Innenkerns 1i des ersten Segmentes 1 hat, bezogen auf die Gesamtlänge des Tabakstrangs von 63 mm, einen Wert von etwa 500 mm WS.

Die Länge des zweiten Segmentes 2 ergibt sich nach der oben erwähnten Anpassung der Länge L1 des ersten Segmentes, beträgt also bei diesem Beispiel 0,65 Ls.

Der Zugwiderstand Za des Mantels 2a des zweiten Segmentes 2 hat, bezogen auf die Gesamtlänge des Tabakstrangs mit den beiden Segmenten 1 und 2 von 63 mm, einen Wert von etwa 150 mm WS.

Der Zugwiderstand Zi des Innenkerns 2i des zweiten Segmentes 2 beträgt, bezogen auf die Gesamtlänge des Tabakstrangs von 63 mm, etwa 100 mm WS.

Die Filterwirksamkeit des Innenkerns 3i des Filters 3 hat einen Wert von etwa 20 %, während die Filterwirksamkeit des Mantels 3a des Filters 3 bei etwa 95 % liegt.

Die Filterventilation, hervorgerufen entweder durch die inhärente Porosität der Filterumhüllung 32 oder durch Perforationen, hat einen Wert von etwa 40 % bis 70 %.

Außerdem sind die Zugwiderstände in Abhängigkeit von der verwendeten Filterventilation des Filters 3 so zu spezifizieren, daß das Verhältnis sf des in den Mantel 3a des koaxialen Filters 3 einströmenden Rauchstroms zu dem in den Filterkern 3i des koaxialen Filters 3 einströmenden Rauchstrom etwa gleich dem Verhältnis s2 des aus dem Mantel 2a des zweiten Segmentes 2 nach dem Abrauchen des ersten Segmentes 1 herausströmenden Rauchstroms zu dem aus dem Innenkern 2i des zweiten Segmentes 2 nach dem Abrauchen des ersten Segmentes 1 herausströmenden Rauchstroms ist.

Durch diese Maßnahmen wird beim An- und Abrauchen des Segments 1 zunächst vorzugsweise Rauch aus dem Mantel 1a dieses Segments 1 angesogen, wodurch ein relativ starker Geschmackseindruck schon beim Anrauchen und bei den ersten Zügen dieser Cigarette entsteht. Das Zugwiderstandsverhältnis q ändert sich beim Abrauchen des Segments 1 zwangsläufig solange, bis etwa das Zugwiderstandsverhältnis q2 des Segmentes 2 erreicht wird. Dies bleibt beim weiteren Abrauchen konstant, da durch die erläuterte Anpassung von Zugwiderständen und Filter 3 bewirkt wird, daß beim Abrauchen des Segments 2 vorzugsweise Rauch aus dem Innenkern 2i angesogen wird. Zur obigen Einstellung der Geschmackswirkung trägt ebenfalls der koaxiale Filter 3 bei, dessen Filtermantel 3a bei der Version A eine hohe Filterwirksamkeit aufweist, während die Filterwirksamkeit des Filterkerns 3i vergleichsweise gering ist. Hierbei wird in Abhängigkeit von der Differenz zwischen den Strömungsverhältnissen im Strang und den Strömungsverhältnissen im Filter 3 ein wachsender Anteil des Rauches in den hochwirksamen Filtermantel 3a geführt, bis das Segment 1 abgeraucht ist.

### Version B

Für das Zugwiderstandsverhältnis q2 bei der Version B der erfindungsgemäßen Segment-Filtercigarette gilt, daß das Zugwiderstandsverhältnis q1 des Segments 1 größer sein muß als das Zugwiderstandsverhältnis q2 des Segmentes 2.

Die Länge L1 des ersten Segmentes 1 hat, bezogen auf die Gesamtlänge des Tabakstrangs, etwa den gleichen Wert wie bei der Version A.

Der Zugwiderstand Za des Mantels 1a des Segmentes 1 beträgt, bezogen auf die Gesamtlänge des Tabakstrangs von 63 mm, etwa 150 mm WS.

Der Zugwiderstand Zi des Innenkerns 1i des ersten Segmentes 1 liegt, bezogen auf die Gesamtlänge des Tabakstrangs von 63 mm, bei etwa 70 mm WS.

Der Zugwiderstand Za des Mantels 2a des zweiten Segmentes 2 beträgt, bezogen auf eine Gesamtlänge des Tabakstrangs von 63 mm, etwa 30 mm WS.

Der Zugwiderstand Zi des Innenkerns 2i des zweiten Segmentes 2 liegt, bezogen auf die Gesamtlänge des Tabakstrangs von 63 mm bei etwa 150 mm WS.

Der Innenkern 3i des koaxialen Filters 3 hat eine Filterwirksamkeit von etwa 95 %, während die Filterwirksamkeit des Mantels 3a des koaxialen Filters 3 eine Filterwirksamkeit von etwa 20 % hat.

Die Filterventilation liegt bei etwa 40 % bis 70 %.

Durch diese Maßnahmen wird bewirkt, daß beim Abrauchen des Segments 1 zunächst vorzugsweise der Rauch aus dem Innenkern 1i mit dem hohen Kondensatpotential des Segmentes 1 angesogen wird, wodurch ein relativ starker Geschmackseindruck bei den ersten Zügen entsteht. Im Verlaufe des Abrauchens des Segments 1 ändert sich wiederum das Zugwiderstandsverhältnis q solange bis das des Segmentes 2 erreicht wird, dessen Zugwiderstandsverhältnis q2 konstant bleibt. Im Falle der Version B bewirkt diese Einstellung des Zugwiderstandsverhältnisses im Segment 2 nunmehr, daß vorzugsweise Rauch aus dem Mantel 2a dieses Segments 2 angesogen wird, wodurch ein im wesentlichen gleich starker Geschmackseindruck über die gesamte Länge der Cigarette entsteht.

Auch hier trägt der Filter zur Anhebung der Kräftigkeit der ersten Züge dadurch bei, daß ein wachsender Anteil des Rauches in das hochwirksame Filtersegment geführt wird, und zwar in Abhängigkeit von der Differenz zwischen den Strömungsverhältnissen im Strang und den Strömungsverhältnissen im Filter, bis das Segment 1 abgeraucht ist.

## Patentansprüche

1. Segment-Filtercigarette
a) mit einem Tabakstrang mit mindestens zwei Segmenten (1, 2) aus unterschiedlichen Tabakfüllungen,
b) mit einer Umhüllung für den Tabakstrang, und
c) mit einem Filter (3),
**gekennzeichnet durch** die folgenden Merkmale:
d) die mindestens zwei Segmente (1, 2) des Tabakstrangs haben eine koaxiale Struktur mit jeweils
d1) einem Innenkern (1i, 2i) aus Tabakmaterial,
d2) einer Umhüllung (11, 21) für den Innenkern (1i, 2i), die vorzugsweise eine niedrige Luftdurchlässigkeit aufweist,
d3) einem Mantel (1a, 2a) aus einem Tabakmaterial, und
d4) einer hoch luftdurchlässigen Umhüllung (12, 22) für den Mantel (1a, 2a);
e) die Tabake der Innenkerne (1i, 2i) der Segmente (1, 2) haben das gleiche oder ein sehr ähnliches Kondensat-Potential;
f) die Tabake der Mäntel (1a, 2a) der Segmente (1, 2) haben das gleiche oder ein sehr ähnliches Kondensat-Potential, das sich sehr stark von dem Kondensat-Potential der Innenkerne (1i, 2i) unterscheidet;
g) **durch** Auslegung der Zugwiderstände der Innenkerne (1i, 2i) und der Mäntel (1a, 2a) der Segmente (1, 2) und Anpassen des Filters (3) wird
g1) beim Anrauchen der Segment-Filtercigarette im wesentlichen der Rauch aus dem Bereich mit hohem Kondensat-Potential des zuerst verbrennenden Segmentes (1) angesogen, und
g2) beim Abrauchen des filterseitigen Segmentes (2) vorzugsweise der Rauch aus dem Bereich dieses Segmentes (2) mit dem niedrigeren Kondensat-Potential angesogen.

2. Segment-Filtercigarette nach Anspruch 1, **dadurch gekennzeichnet, daß** die Gesamtlänge des Tabakstrangs (1, 2) 40 bis 100 mm, vorzugsweise 45 bis 70 mm beträgt.

3. Segment-Filtercigarette nach Anspruch 1 oder 2, **dadurch gekennzeichnet, daß** die Innenkerne (1i, 2i) einen Durchmesser von 3 bis 6 mm, vorzugsweise von 4,5 bis 5,5 mm aufweisen.

4. Segment-Filtercigarette nach einem der Ansprüche 1 bis 3, **dadurch gekennzeichnet, daß** das zuerst verbrennende Segment (1) eine Länge aufweist, die dem 0,1- bis 0,8-fachen, vorzugsweise dem 0,3- bis 0,4-fachen der Gesamtlänge des Tabakstrangs (1, 2) entspricht.

5. Segment-Filtercigarette nach einem der Ansprüche 1 bis 4, **dadurch gekennzeichnet, daß** die Innenkerne (1i, 2i) und/oder die Mäntel (1a, 2a) des Tabakstranges eine zusätzliche gemeinsame äußere Umhüllung (25, 35) besitzen, die aus Cigarettenpapier oder Tabakfolie hergestellt ist.

6. Segment-Filtercigarette nach einem der Ansprüche 1 bis 5, **dadurch gekennzeichnet, daß** sie einen koaxialen, aus einem Filterkern (3i), einer Umhüllung (31) für den Filterkern (3i), einem Filtermantel (3a) und einer Umhüllung (32) für den Filtermantel (3a) bestehenden Filter (3) aufweist, wobei Filterkern (3i) und Filtermantel (3a) aus bekannten Filtermaterialien, insbesondere aus Fasern oder Vlies, aufgebaut sind.

7. Segment-Filtercigarette nach Anspruch 6, **dadurch gekennzeichnet, daß** der Durchmesser des Filterkerns (3i) 2,5 bis 6,5 mm, bevorzugt 3,5 bis 5,5 mm beträgt.

8. Segment-Filtercigarette nach einem der Ansprüche 6 oder 7, **dadurch gekennzeichnet, daß** die Umhüllung (31) des Filterkerns (3i) aus Papier oder Folie, insbesondere aus Celluloseacetat oder Polyolefinen, besteht und eine niedrige Luftdurchlässigkeit aufweist oder bevorzugt luftundurchlässig ist.

9. Segment-Filtercigarette nach einem der Ansprüche 6 bis 8, **dadurch gekennzeichnet, daß** der Filter (3) zumindest ein weiteres mundseitig anschließendes Filtersegment aufweist.

10. Segment-Filtercigarette nach einem der Ansprüche 6 bis 9, **dadurch gekennzeichnet, daß** eines der beiden koaxialen Filterelemente (3i, 3a) eine hohe Filterwirksamkeit aufweist, während das andere eine niedrige Filterwirksamkeit aufweist.

11. Segment-Filtercigarette nach einem der Ansprüche 1 bis 10, **dadurch gekennzeichnet, daß** das Verhältnis (q1) des Zugwiderstandes des Mantels (1a) des zuerst verbrennenden Segmentes (1) zum Zugwiderstand des Innenkerns (1i) des zuerst verbrennenden Segmentes (1) kleiner ist als das Verhältnis (q2) des Zugwiderstandes des Mantels (2a) des filterseitigen Segmentes (2) zum Zugwiderstand des Innenkerns (2i) des filterseitigen Segmentes (2), und daß die Tabake der Mäntel (1a, 2a) der Segmente (1, 2) ein hohes Kondensatpotential aufweisen.

12. Segment-Filtercigarette nach Anspruch 11, **dadurch gekennzeichnet, daß** der Zugwiderstand des Mantels (1a) des zuerst verbrennenden Segmentes (1), bezogen auf 63 mm Tabakstranglänge, 20 bis 40 mm WS, vorzugsweise 25 bis 35 mm WS beträgt, während der Zugwiderstand des Innenkerns (1i) dieses Segmentes (1), bezogen auf 63 mm Tabakstranglänge, 300 bis 600 mm WS, vorzugsweise 450 bis 550 mm WS beträgt.

13. Segment-Filtercigarette nach Anspruch 11 oder 12, **dadurch gekennzeichnet, daß** der Zugwiderstand des Mantels (2a) des filterseitigen Segmentes (2), bezogen auf 63 mm Tabakstranglänge, 100 bis 300 mm WS, vorzugsweise 125 bis 175 mm WS beträgt, während der Zugwiderstand des Innenkerns (2i) dieses Segmentes (2) bezogen auf 63 mm Tabakstranglänge, 50 bis 150 mm WS, vorzugsweise 75 bis 125 mm WS beträgt.

14. Segment-Filtercigatrette nach einem der Ansprüche 11 bis 13, **dadurch gekennzeichnet, daß** die Filterwirksamkeit des Filterkerns (3i) 10 bis 60 %, vorzugsweise 10 bis 30% beträgt, während die Filterwirksamkeit des Filtermantels (3a) 70 bis 100%, vorzugsweise 90 bis 100% beträgt, und daß der Filter (3) einen Ventilationsgrad von 0 bis 80% hat.

15. Segment-Filtercigarette nach einem der Ansprüche 11 bis 14, **dadurch gekennzeichnet, daß** die Zugwiderstände der Filterelemente (3i, 3a) in Abhängigkeit von der verwendeten Filterventilation so eingestellt sind, daß das Verhältnis (sf) der in den Mantel (3a) des koaxialen Filters (3) einströmenden Rauchmenge zur in den Filterkern (3i) des koaxialen Filters (3) einströmenden Rauchmenge im wesentlichen gleich dem Verhältnis (s2) der aus dem Mantel (2a) des zweiten Segmentes (2) herausströmenden Rauchmenge zur aus dem Innenkern (2i) des zweiten Segmentes (2) herausströmenden Rauchmenge ist, und zwar jeweils nach dem Abrauchen des zuerst verbrennenden Tabakstrangsegmentes (1).

16. Segment-Filtercigarette nach einem der Ansprüche 1 bis 10, **dadurch gekennzeichnet, daß** das Verhältnis (q1) des Zugwiderstandes des Mantels (1a) des zuerst verbrennenden Segmentes (1) zum Zugwiderstand des Innenkerns (1i) des zuerst verbrennenden Segmentes (1) größer ist als das Verhältnis (q2) des Zugwiderstandes des Mantels (2a) des filterseitigen Segmentes (2) zum Zugwiderstand des Innenkerns (2i) des filterseitigen Segmentes (2), und daß der Tabak der Innenkerne (1i 2i) ein hohes Kondensatpotential aufweist.

17. Segment-Filtercigarette nach Anspruch 16, **dadurch gekennzeichnet, daß** der Zugwiderstand des Mantels (1a) des zuerst verbrennenden Segmentes (1), bezogen auf 63 mm Tabakstranglänge 100 bis 300 mm WS, vorzugsweise 125 bis 175 mm WS beträgt, während der Zugwiderstand des Innenkerns (1i) dieses Segmentes (1), bezogen auf 63 mm Tabakstranglänge, 50 bis 100 mm WS, vorzugsweise 70 bis 80 mm WS beträgt.

18. Segment-Filtercigarette nach Anspruch 16 oder 17, **dadurch gekennzeichnet, daß** der Zugwiderstand des Mantels (2a) des filterseitigen Segmentes (2), bezogen auf 63 mm Tabakstranglänge, 25 bis 100 mm WS, vorzugsweise 25 bis 40 mm WS beträgt, während der Zugwiderstand des Innenkerns (2i) dieses Segmentes (2) bezogen auf 63 mm Tabakstranglänge 125 bis 300 mm WS, vorzugsweise 140 bis 160 mm WS beträgt.

19. Segment-Filtercigatrette nach einem der Ansprüche 16 bis 18, **dadurch gekennzeichnet, daß** die Filterwirksamkeit des Filterkerns (3i) 70 bis 100 %, vorzugsweise 90 bis 100% beträgt, während die Filterwirksamkeit des Filtermantels (3a) 10 bis 60%, vorzugsweise 10 bis 30% beträgt, und daß der Filter einen Ventilationsgrad von 0 bis 80% hat.

## Claims

1. A segmented filter cigarette comprising:
a) a tobacco rod including at least two segments (1, 2) of differing tobacco fillings;
b) a wrapping for said tobacco rod; and
c) a filter (3),
**characterised by** the following features:
d) said at least two segments (1, 2) of said tobacco rod have a co-axial structure, each comprising:
d1) an inner core (1i, 2i) of tobacco material;
d2) a wrapping (11, 21) for said inner core (1i, 2i), which preferably has a low permeability to air;
d3) a jacket (1a, 2a) of a tobacco material; and
d4) a wrapping (12, 22) for said jacket (1a, 2a), which is highly permeable to air;
e) the tobaccos of said inner cores (1i, 2i) of said segments (1, 2) have the same of a very similar condensate potential;
f) the tobaccos of said jackets (1a, 2a) of said segments (1, 2) have the same or a very similar condensate potential which differs greatly from the condensate potential of said inner cores (1i, 2i);
g) by defining the resistances to draw of said inner cores (1i, 2i) and of said jackets (1a, 2a) of said segments (1, 2), and by adapting said filter (3),
g1) the smoke is drawn substantially from the region having a high condensate potential of the first-burning segment (1) during smoking begin of the segmented filter cigarette; and
g2) the smoke is drawn preferably from the region of said segment (2) having the lower condensate potential during smoking of the filter-end segment (2).

2. The segmented filter cigarette as set forth in claim 1, **characterised in that** the overall length of said tobacco rod (1, 2) is 40 to 100 mm, preferably 45 to 70 mm.

3. The segmented filter cigarette as set forth in claim 1 or 2, **characterised in that** said inner cores (1i, 2i) have a diameter from 3 to 6 mm, preferably from 4.5 to 5.5 mm.

4. The segmented filter cigarette as set forth in any one of claims 1 to 3, **characterised in that** said first-burning segment (1) has a length corresponding to 0.1 to 0.8 times, preferably 0.3 to 0.4 times the overall length of said tobacco rod (1, 2).

5. The segmented filter cigarette as set forth in any one of claims 1 to 4, **characterised in that** said inner cores (1i, 2i) and/or said jackets (1a, 2a) of said tobacco rod are provided with an additional, common, outer wrapping (25, 35) produced from cigarette paper or tobacco sheet.

6. The segmented filter cigarette as set forth in any one of claims 1 to 5, **characterised in that** it comprises a co-axial filter (3) consisting of a filter core (3i), a wrapping (31) for said filter core (3i), a filter jacket (3a) and a wrapping (32) for said filter jacket (3a), said filter core (3i) and said filter jacket (3a) being structured of known filter materials, in particular of fibres or non-woven fabric.

7. The segmented filter cigarette as set forth in claim 6, **characterised in that** said diameter of said filter core (3i) is 2.5 to 6.5 mm, preferably 3.5 to 5.5 mm.

8. The segmented filter cigarette as set forth in claim 6 or 7, **characterised in that** said wrapping (31) of said filter core (3i) consists of paper or a sheet, in particular of cellulose acetate or polyolefines, and has a low permeability to air, it being preferably impermeable to air.

9. The segmented filter cigarette as set forth in any one of claims 6 to 8, **characterised in that** said filter (3) has at least one further filter segment adjoining the mouth end.

10. The segmented filter cigarette as set forth in any one of claims 6 to 9, **characterised in that** one of said two co-axial filter elements (3i, 3a) has a high filtering efficiency whilst the other has a low filtering efficiency.

11. The segmented filter cigarette as set forth in any one of claims 1 to 10, **characterised in that** the ratio (q1) of the resistance to draw of said jacket (1a) of said first-burning segment (1) to the resistance to draw of said inner core (1i) of said first-burning segment (1) is smaller than the ratio (q2) of the resistance to draw of said jacket (2a) of said filter-end segment (2) to the resistance to draw of said inner core (2i) of said filter-end segment (2), and **in that** the tobaccos of said jackets (1a, 2a) of said segments (1, 2) have a high condensate potential.

12. The segmented filter cigarette as set forth in claim 11, **characterised in that** the resistance to draw of said jacket (1a) of said first-burning segment (1), relative to a tobacco rod length of 63 mm, is 20 to 40 mm WC, preferably 25 to 35 mm WC, whilst the resistance to draw of said inner core (1i) of this segment (1), relative to a tobacco rod of length 63 mm, is 300 to 600 mm WC, preferably 450 to 550 mm WC.

13. The segmented filter cigarette as set forth in claim 11 or 12, **characterised in that** the resistance to draw of said jacket (2a) of said filter-end segment (2), relative to a tobacco rod length of 63 mm, is 100 to 300 mm WC, preferably 125 to 175 mm WC, whilst the resistance to draw of said inner core (2i) of this segment (2), relative to a tobacco rod of length 63 mm, is 50 to 150 mm WC, preferably 75 to 125 mm WC.

14. The segmented filter cigarette as set forth in any one of claims 11 to 13, **characterised in that** the filtering efficiency of said filter core (3i) is 10 to 60%, preferably 10 to 30%, whilst the filtering efficiency of said filter jacket (3a) is 70 to 100%, preferably 90 to 100%, and **in that** said filter (3) has a ventilation degree from 0 to 80 %.

15. The segmented filter cigarette as set forth in any one of claims 11 to 14, **characterised in that** the resistances to draw of said filter elements (3i, 3a) are adjusted as a function of filter ventilation used, such that the ratio (sf) of the amount of smoke flowing into said jacket (3a) of said co-axial filter (3) to the amount of smoke flowing into said filter core (3i) of said co-axial filter (3) is substantially equal to the ratio (s2) of the amount of smoke flowing out of said jacket (2a) of said second segment (2) to the amount of smoke flowing out of said inner core (2i) of said second segment (2), namely in each case after said first-burning tobacco rod segment (1) has been smoked.

16. The segmented filter cigarette as set forth in any one of claims 1 to 10, **characterised in that** the ratio (q1) of the resistance to draw of said jacket (1a) of said first-burning segment (1) to the resistance to draw of said inner core (1i) of said first-burning segment (1) is greater than the ratio (q2) of the resistance to draw of said jacket (2a) of said filter-end segment (2) to the resistance to draw of said inner core (2i) of said filter-end segment (2), and **in that** the condensate potential of the tobacco of said inner cores (1i, 2i) is high.

17. The segmented filter cigarette as set forth in claim 16, **characterised in that** the resistance to draw of said jacket (1a) of said first-burning segment (1), relative to a tobacco rod length of 63 mm, is 100 to 300 mm WC, preferably 125 to 175 mm WC, whilst the resistance to draw of said inner core (1i) of this segment (1), relative to a tobacco rod of length 63 mm, is 50 to 100 mm WC, preferably 70 to 80 mm WC.

18. The segmented filter cigarette as set forth in claim 16 or 17, **characterised in that** the resistance to draw of said jacket (2a) of said filter-end segment (2), relative to a tobacco rod length of 63 mm, is 25 to 100 mm WC, preferably 25 to 40 mm WC, whilst the resistance to draw of said inner core (2i) of this segment (2), relative to a tobacco rod of length 63 mm, is 125 to 300 mm WC, preferably 140 to 160 mm WC.

19. The segmented filter cigarette as set forth in any one of claims 16 to 18, **characterised in that** the filtering efficiency of said filter core (3i) is 70 to 100%, preferably 90 to 100%, whilst the filtering efficiency of the filter jacket (3a) is 10 to 60%, preferably 10 to 30%, and **in that** the filter has a ventilation degree from 0 to 80%.

## Revendications

1. Cigarette filtre segmentée
a) avec un boudin de tabac à au moins deux segments (1, 2) constitués de garnitures de tabac différentes,
b) avec une enveloppe pour le boudin de tabac, et
c) avec un filtre (3),
**caractérisée par** les caractéristiques suivantes :
d) les segments (1, 2), au nombre d'au moins deux, du boudin de tabac ont une structure coaxiale avec chacun
d1) un noyau intérieur (1i, 2i) en matière tabagique,
d2) une enveloppe (11, 21) pour le noyau intérieur (1i, 2i), laquelle présente de préférence une faible perméabilité à l'air,
d3) une gaine (1a, 2a) en matière tabagique, et
d4) une enveloppe hautement perméable à l'air (12, 22) pour la gaine (1a, 2a) ;
e) les tabacs des noyaux intérieurs (1i, 2i) des segments (1, 2) ont un potentiel de condensat identique ou très similaire ;
f) les tabacs des gaines (1a, 2a) des segments (1, 2) ont un potentiel de condensat identique ou très similaire qui se différencie très fortement du potentiel de condensat des noyaux intérieurs (1i, 2i) ;
g) par le calcul de la résistance au tirage des noyaux intérieurs (1i, 2i) et de celle des gaines (1a, 2a) des segments (1, 2) et par l'adaptation des filtres (3),
g1) la fumée aspirée au début de la consommation de la cigarette filtre segmentée provient pour l'essentiel de la zone à potentiel de condensat élevé du segment consumé en premier (1), et
g2) la fumée aspirée à la fin de la consommation du segment côté filtre (2) provient de préférence de la zone de ce segment (2) à plus faible potentiel de condensat.

2. Cigarette filtre segmentée selon la revendication 1, **caractérisée en ce que** la longueur totale du boudin de tabac (1, 2) est de 40 à 100 mm, de préférence de 45 à 70 mm.

3. Cigarette filtre segmentée selon la revendication 1 ou 2, **caractérisée en ce que** les noyaux intérieurs (1i, 2i) présentent un diamètre de 3 à 6 mm, de préférence de 4,5 à 5,5 mm.

4. Cigarette filtre segmentée selon l'une des revendications 1 à 3, **caractérisée en ce que** le segment consumé en premier (1) présente une longueur qui correspond à 0,1 à 0,8 fois, de préférence à 0,3 à 0,4 fois la longueur totale du boudin de tabac (1, 2).

5. Cigarette filtre segmentée selon l'une des revendications 1 à 4, **caractérisée en ce que** les noyaux intérieurs (1i, 2i) et/ou les gaines (1a, 2a) du boudin de tabac possèdent une enveloppe extérieure commune supplémentaire (25, 35) qui est fabriquée en papier à cigarettes ou en tabac reconstitué.

6. Cigarette filtre segmentée selon l'une des revendications 1 à 5, **caractérisée en ce qu'**elle comporte un filtre coaxial (3) constitué d'un noyau de filtre (3i), d'une enveloppe (31) pour le noyau de filtre (3i), d'une gaine de filtre (3a) et d'une enveloppe (32) pour la gaine de filtre (3a), le noyau de filtre (3i) et la gaine de filtre (3a) étant réalisés à partir de matériaux de filtre connus, en particulier en fibres ou en non-tissé.

7. Cigarette filtre segmentée selon la revendication 6, **caractérisée en ce que** le diamètre du noyau de filtre (3i) est de 2,5 à 6,5 mm, de préférence de 3,5 à 5,5 mm.

8. Cigarette filtre segmentée selon l'une des revendications 6 ou 7, **caractérisée en ce que** l'enveloppe (31) du noyau de filtre (3i) est constituée de papier ou de pellicule, en particulier d'acétate de cellulose ou de polyoléfines, et présente une faible perméabilité à l'air ou, de préférence, est imperméable à l'air.

9. Cigarette filtre segmentée selon l'une des revendications 6 à 8, **caractérisée en ce que** le filtre (3) comporte au moins un segment de filtre contigu supplémentaire côté bouche.

10. Cigarette filtre segmentée selon l'une des revendications 6 à 9, **caractérisée en ce que** l'un des deux éléments de filtre coaxiaux (3i, 3a) présente une efficacité de filtrage élevée, tandis que l'autre présente une efficacité de filtrage faible.

11. Cigarette filtre segmentée selon l'une des revendications 1 à 10, **caractérisée en ce que** le rapport (q1) de la résistance au tirage de la gaine (1a) du segment consumé en premier (1) à la résistance au tirage du noyau intérieur (1i) du segment consumé en premier (1) est inférieur au rapport (q2) de la résistance au tirage de la gaine (2a) du segment côté filtre (2) à la résistance au tirage du noyau intérieur (2i) du segment côté filtre (2), et **en ce que** les tabacs des gaines (1a, 2a) des segments (1, 2) présentent un potentiel de condensat élevé.

12. Cigarette filtre segmentée selon la revendication 11, **caractérisée en ce que** la résistance au tirage de la gaine (1a) du segment consumé en premier (1), rapportée à une longueur de boudin de tabac de 63 mm, est de 20 à 40 mm de colonne d'eau, de préférence de 25 à 35 mm de colonne d'eau, tandis que la résistance au tirage du noyau intérieur (1i) de ce segment (1), rapportée à une longueur de boudin de tabac de 63 mm, est de 300 à 600 mm de colonne d'eau, de préférence de 450 à 550 mm de colonne d'eau.

13. Cigarette filtre segmentée selon la revendication 11 ou 12, **caractérisée en ce que** la résistance au tirage de la gaine (2a) du segment côté filtre (2), rapportée à une longueur de boudin de tabac de 63 mm, est de 100 à 300 mm de colonne d'eau, de préférence de 125 à 175 mm de colonne d'eau, tandis que la résistance au tirage du noyau intérieur (2i) de ce segment (2), rapportée à une longueur de boudin de tabac de 63 mm, est de 50 à 150 mm de colonne d'eau, de préférence de 75 à 125 mm de colonne d'eau.

14. Cigarette filtre segmentée selon l'une des revendications 11 à 13, **caractérisée en ce que** l'efficacité de filtrage du noyau de filtre (3i) est de 10 à 60 %, de préférence de 10 à 30 %, tandis que l'efficacité de filtrage de la gaine de filtre (3a) est de 70 à 100 %, de préférence de 90 à 100 %, et **en ce que** le filtre (3) possède un taux de ventilation de 0 à 80 %.

15. Cigarette filtre segmentée selon l'une des revendications 11 à 14, **caractérisée en ce que** les résistances au tirage des éléments de filtre (3i, 3a) sont choisies en fonction de la ventilation de filtre employée, de façon que le rapport (sf) de la quantité de fumée pénétrant dans la gaine (3a) du filtre coaxial (3) à la quantité de fumée pénétrant dans le noyau de filtre (3i) du filtre coaxial (3) soit sensiblement égal au rapport (s2) de la quantité de fumée sortant de la gaine (2a) du second segment (2) à la quantité de fumée sortant du noyau intérieur (2i) du second segment (2) et ce, après la fin de la consommation de chaque segment de boudin de tabac consumé en premier (1).

16. Cigarette filtre segmentée selon l'une des revendications 1 à 10, **caractérisée en ce que** le rapport (q1) de la résistance au tirage de la gaine (1a) du segment consumé en premier (1) à la résistance au tirage du noyau intérieur (1i) du segment consumé en premier (1) est supérieur au rapport (q2) de la résistance au tirage de la gaine (2a) du segment côté filtre (2) à la résistance au tirage du noyau intérieur (2i) du segment côté filtre (2), et **en ce que** le tabac des noyaux intérieurs (1i, 2i) présente un potentiel de condensat élevé.

17. Cigarette filtre segmentée selon la revendication 16, **caractérisée en ce que** la résistance au tirage de la gaine (1a) du segment consumé en premier (1), rapportée à une longueur de boudin de tabac de 63 mm, est de 100 à 300 mm de colonne d'eau, de préférence de 125 à 175 mm de colonne d'eau, tandis que la résistance au tirage du noyau intérieur (1i) de ce segment (1), rapportée à la longueur de boudin de tabac de 63 mm, est de 50 à 100 mm de colonne d'eau, de préférence de 70 à 80 mm de colonne d'eau.

18. Cigarette filtre segmentée selon la revendication 16 ou 17, **caractérisée en ce que** la résistance au tirage de la gaine (2a) du segment côté filtre (2), rapportée à une longueur de boudin de tabac de 63 mm, est de 25 à 100 mm de colonne d'eau, de préférence de 25 à 40 mm de colonne d'eau, tandis que la résistance au tirage du noyau intérieur (2i) de ce segment (2), rapportée à une longueur de boudin de tabac de 63 mm, est de 125 à 300 mm de colonne d'eau, de préférence de 140 à 160 mm de colonne d'eau.

19. Cigarette filtre segmentée selon l'une des revendications 16 à 18, **caractérisée en ce que** l'efficacité de filtrage du noyau de filtre (3i) est de 70 à 100 %, de préférence de 90 à 100 %, tandis que l'efficacité de filtrage de la gaine de filtre (3a) est de 10 à 60 %, de préférence de 10 à 30 %, et **en ce que** le filtre a un taux de ventilation de 0 à 80 %.
